# EUROPÄISCHE PATENTSCHRIFT

(11) **EP 0 968 335 B1**
(45) Veröffentlichungstag und Bekanntmachung des Hinweises auf die Patenterteilung: **11.06.2003**
(21) Anmeldenummer: 98913693.2
(22) Anmeldetag: 10.03.1998
(51) Int. Cl.: E03C 1/04

(54) **SANITÄRARMATUR**
SANITARY FITTING
ROBINETTERIE SANITAIRE

(30) Priorität: 18.03.1997 DE 19711188; 17.04.1997 DE 19715976
(43) Veröffentlichungstag der Anmeldung: 05.01.2000
(73) Patentinhaber: Ideal-Standard GmbH & Co. OHG, 53121 Bonn (DE)
(72) Erfinder: BEHR, Josef, D-54552 Schalkenmehren (DE); BECKER, Albert, D-54516 Wittlich (DE)
(74) Vertreter: Gesthuysen, von Rohr & Eggert
(86) Internationale Anmeldenummer: EP9801367
(87) Internationale Veröffentlichungsnummer: WO98041698

(56) Entgegenhaltungen:
- EP-A- 0 266 296
- EP-A- 0 622 497
- GB-A- 2 024 377
- US-A- 4 761 839

## Beschreibung

Die Erfindung betrifft eine Sanitärarmatur mit einem zumindest einen Zulaufkanal und einen Ausströmkanal aufweisenden, insbesondere zylindrischen Armaturenkörper, mindestens einem die Verbindung zum Leitungsnetz herstellenden, mit dem Zulaufkanal strömungstechnisch verbundenen Zulauf, einem strömungstechnisch an den Ausströmkanal angeschlossenen Auslaufarm, mindestens einem der Einstellung der Strömungsmenge und/oder Strömungstemperatur dienenden Betätigungselement und einem zur Befestigung an einer Unterlage dienenden Befestigungselement, wobei das Befestigungselement mit der Unterlage dauerhaft verbunden ist.

Eine Sanitärarmatur der in Rede stehenden Art ist z. B. aus der EP 0 622 497 bekannt. Sie wird dann, wenn der Auslaufarm als Schwenkarm ausgeführt ist, insbesondere im Küchenbereich gern eingesetzt, und zwar insbesondere in Form einer Einhebel-Einloch-Mischbatterie. Die bekannte Sanitärarmatur weist zwei Zulaufkanäle auf. Dabei dient ein Zulaufkanal der Zufuhr von Kaltwasser und ein Zulaufkanal der Zufuhr von Warmwasser. Bei sogenannten Niederdruckarmaturen weist die Sanitärarmatur zwei Zulaufkanäle und einen Ablaufkanal auf, wobei über den Ablaufkanal einem Niederdruck-Wassererhitzer Kaltwasser zugeführt wird, und die Zuführ des Kaltwassers dafür sorgt, daß der Sanitärarmatur über den zweiten Zulaufkanal das im Niederdruck-Wassererhitzer befindliche Warmwasser zugeführt wird. Bei den bekannten Sanitärarmaturen sind die die Verbindung zum Leitungsnetz herstellenden, mit dem Zulaufkanal strömungstechnisch verbundenen Zuläufe entweder als Kupferrohre oder flexible, in der Regel drahtummantelte Schläuche ausgebildet. Diese Zuläufe sind mit dem Leitungsnetz über Eckventile verbunden. Die aus dem Stand der Technik bekannten Sanitärarmaturen weisen ein zur Befestigung an einer Unterlage dienendes Befestigungselement auf. Die Unterlage besteht hierbei im Küchenbereich entweder aus einer Arbeitsplatte oder einer Spüle. Bei den bekannten Sanitärarmaturen ist das Befestigungselement sowohl mit der Unterlage als auch mit dem Armaturenkörper dauerhaft verbunden. Nach dem Einbau der Sanitärarmatur ist diese somit nur mit erheblichem Aufwand und entsprechender Sachkenntnis von der Unterlage lösbar.

Diese dauerhafte Verbindung der Sanitärarmatur mit der Unterlage führt insbesondere dann zu Problemen, wenn die Sanitärarmatur in einem Bereich angeordnet ist, in welchem die Sanitärarmatur bei bestimmten Tätigkeiten hinderlich ist. So kommt es beispielsweise recht häufig vor, daß eine Sanitärarmatur im Schwenkbereich eines benachbarten Fensters angeordnet ist bzw. dort angeordnet würde, wenn sich die Sanitärarmatur nicht als Behinderung bei der Öffnung des Fensters darstellen würde.

Der Erfindung liegt also die Aufgabe zugrunde, die bekannte, zuvor erläuterte Sanitärarmatur derart auszugestalten und weiterzubilden, daß diese auch in Bereichen anordenbar ist, in denen sie ein Hindernis etwa für das Öffnen eines Fensters darstellt.

Erfindungsgemäß ist die zuvor hergeleitete und aufgezeigte Aufgabe dadurch gelöst, daß das Befestigungsmittel als Verbindungsmittel mindestens eine mit dem Zulauf im verbundenen Zustand im Reibschluß stehende Aufnahme aufweist, so daß der Armaturenkörper mit dem Befestigungselement über die Aufnahme für den Benutzer einfach lösbar verbunden ist. Die erfindungsgemäße Ausgestaltung ermöglicht es dem Benutzer, beispielsweise vor dem Öffnen eines Fensters den Armaturenkörper mit dem daran befestigten Auslaufarm und Betätigungselement von dem Befestigungselement zu lösen und zur Seite bzw. in das Spülbecken zu legen, so daß das Fenster ohne Behinderung geöffnet werden kann. Somit wird die behinderungsfreie Anordnung einer Sanitärarmatur in Bereichen ermöglicht, in denen bei den bekannten Sanitärarmaturen diese eine Behinderung dargestellt hätten.

Da eine radialsymmetrisch ausgebildete Aufnahme auch den Reibschluß zur Verfügung stellen müßte, der das bei Betätigung des Betätigungselementes auftretende Drehmoment abfängt, ist es vorteilhaft den Zulauf und die Aufnahme verdrehsicher auszubilden. Hierdurch ist gewährleistet, daß der Reibschluß das gerade am Anschlag des Betätigungselementes in den Armaturenkörper eingeleitete hohe Drehmoment nicht auffangen muß. Entsprechend kann der Reibschluß schwächer sein, so daß der Armaturenkörper von dem Befestigungselement leicht lösbar ist.

Eine weitere bevorzugte Ausgestaltung erfährt die erfindungsgemäße Sanitärarmatur dadurch, daß das Befestigungselement eine zylindrische Führung aufweist und daß die Aufnahme in einer an die zylindrische Führung angepaßten, in die zylindrische Führung einschiebbaren Hülse ausgebildet ist. Um zu verhindern, daß die Hülse bei der Betätigung des vorzugsweise als Hebel ausgeführten Betätigungselementes aus der zylindrischen Führung ohne weiteres herausgehoben wird, ist es vorteilhaft, wenn auch zwischen der zylindrischen Führung und der Hülse ein Reibschluß besteht.

Die beschriebene Ausgestaltung ermöglicht es, ein an einer Unterlage befestigtes Befestigungselement durch entsprechend angepaßte einschiebbare Hülsen an die Zulaufanordnung verschiedener Sanitärarmaturen durch entsprechend ausgestaltete Aufnahmen anzupassen. Bei dieser Ausgestaltung ist es ebenfalls denkbar, daß die Hülse mit dem Armaturenkörper dauerhaft verbunden ist.

Ist das Betätigungselement als Hebel bei einer Einhebel-Mischbatterie ausgeführt, so wirkt, wie bereits angesprochen, auf die Sanitärarmatur bei der Temperatureinstellung über den Hebel durch seitwärtiges Schwenken ein Drehmoment. Um dieses Drehmoment abzufangen, ist in der zylindrischen Führung und/oder an der Hülse ein Verdrehsicherungselement angeordnet. Dieses Verdrehsicherungselement gewährleistet, daß das auf die Sanitärarmatur wirkende Drehmoment in das Befestigungselement eingeleitet und abgefangen wird, so daß die Sanitärarmatur nicht verdreht wird.

Eine fertigungstechnisch besonders einfache Ausgestaltung der Verdrehsicherung ist dadurch gewährleistet, daß das Verdrehsicherungselement als Vorsprung in der zylindrischen Führung und zugehörige Ausnehmung in der Hülse ausgebildet ist. Mit einem derart ausgebildeten Verdrehsicherungselement ist gewährleistet, daß die in die zylindrische Führung eingesteckte Hülse sich nicht mehr gegenüber der zylindrischen Führung verdrehen läßt. Diese Art der Verdrehsicherung läßt sich selbstverständlich bezüglich der Anordnung von Ausnehmung und Vorsprung umkehren.

Alternativ zur Anordnung eines gesonderten Verdrehsicherungselements ist die erfindungsgemäße Sanitärarmatur dadurch ausgestaltet, daß zur Verdrehsicherung die zylindrische Führung einen im Radius variablen - insbesondere elliptischen - Querschnitt und die Hülse einen entsprechend angepaßten Querschnitt aufweist. Da eine Verdrehung zwischen Hülse und zylindrischer Führung nur dann möglich ist, wenn die zylindrische Führung und die Hülse kreiszylindrisch ausgebildet sind, gewährleistet die beschriebene Ausgestaltung ohne weiteres eine Verdrehsicherung. Als Querschnitte sind selbstverständlich nicht nur Ellipsen denkbar, weiter ist auch beispielsweise denkbar, daß die zylindrische Führung und die Hülse einen achteckigen Querschnitt aufweisen.

Ein sicherer Sitz der Hülse in der zylindrischen Führung und ein Schutz gegen zu leichtes Ausheben der Hülse aus der zylindrischen Führung ist dadurch gewährleistet, daß die Einschublänge der Hülse etwa dem doppelten Durchmesser der zylindrischen Führung entspricht.

Alternativ oder kumulativ zu der soeben erläuterten Ausgestaltung ist zum Schutz gegen zu leichtes Ausheben zwischen der zylindrischen Führung und der Hülse ein axial wirkendes Rastelement angeordnet. Vorzugsweise sorgt dieses Rastelement beim Einstecken der Hülse in die zylindrische Führung gleichzeitig für eine Flächenpressung zwischen dem oberen Ende der Hülse oder dem unteren Ende des Armaturenkörpers und dem oberen Ende des Befestigungselementes, so daß eine Dichtwirkung etwa gegenüber Spritzwasser gewährleistet ist.

Der Zulauf kann dauerhaft mit dem Armaturenkörper verbunden und als flexibler Schlauch ausgebildet sein. Diese Ausgestaltung ist besonders einfach, da der Armaturenkörper gegenüber den bekannten Armaturenkörpern nicht angepaßt werden muß. Bei dieser Ausgestaltung wird der Armaturenkörper mit den mit ihm verbundenen schlauchförmig ausgebildeten Zuläufen von dem Befestigungselement gelöst und entweder zur Seite oder in das Spülbecken in einem durch die Schlauchlänge begrenzten Abstand abgelegt.

Im einzelnen gibt es nun eine Vielzahl von Möglichkeiten, die erfindungsgemäße Sanitärarmatur auszugestalten und weiterzubilden. Dazu wird auf die dem Patentanspruch 1 nachgeordneten Patentansprüche in Verbindung mit der Beschreibung sowie der Zeichnung verwiesen. In der Zeichnung zeigt
- Fig. 1: ein Ausführungsbeispiel einer Sanitärarmatur in mit dem Befestigungselement verbundenen Zustand und
- Fig. 2: eine vergrößerte Ansicht, teilweise geschnitten, des Befestigungselementes und des Verbindungselementes des Ausführungsbeispiels der ausgestalteten Sanitärarmatur.

In Fig. 1 der Zeichnung ist ein Ausführungsbeispiel einer Sanitärarmatur 1 dargestellt. Die Sanitärarmatur 1 weist hier einen zwei nicht dargestellte Zulaufkanäle und einen nicht dargestellten Ausströmkanal aufweisenden, zylindrischen Armaturenkörper 2 auf. Die Verbindung zum Leitungsnetz wird bei dem in Fig. 1 dargestellten Ausführungsbeispiel durch zwei, strömungstechnisch mit den nicht dargestellten Zulaufkanälen verbundene Zuläufe 3, 4 hergestellt. Weiter ist ein hier schwenkbarer Auslaufarm 5 strömungstechnisch mit dem nicht dargestellten Ausströmkanal verbunden. Bei dem in Fig. 1 dargestellten Ausführungsbeispiel einer Sanitärarmatur 1 handelt es sich um eine Einhebel-Einloch-Mischbatterie. Entsprechend ist das der Einstellung der Strömungsmenge und/oder Strömungstemperatur dienende Betätigungselement 6 als Hebel ausgeführt, der in üblicher Weise um die Achse des Armaturenkörpers 2 drehbar und nach oben und unten um eine Achse senkrecht zur Achse des zylindrischen Armaturenkörpers 2 schwenkbar ist.

In Fig. 1 ist weiter deutlich das zur Befestigung an einer Unterlage dienende Befestigungselement 7 erkennbar. Das Befestigungselement 7 ist bei dem dargestellten Ausführungsbeispiel einer Sanitärarmatur 1 kreiszylindrisch ausgeführt, weist an seinem oberen Ende einen Flansch 8 auf und ist außen mit einem Gewinde 9 versehen. Auf das Gewinde 9 wird schließlich eine Mutter 10 aufgeschraubt, so daß durch das Zusammenwirken des Flansches 8 und der Mutter 10 das Befestigungselement 7 mit der hier als Arbeitsplatte 11 ausgebildeten Unterlage dauerhaft verbunden ist.

Die Fig. 2 zeigt wiederum das Befestigungselement 7 mit Flansch 8, Gewinde 9 und Mutter 10, angeordnet in einer Bohrung einer Arbeitsplatte 11. Bei dem dargestellten Ausführungsbeispiel des Befestigungselementes 7 befindet sich eine im verbundenen Zustand in Reibschluß mit den Zuläufen 3, 4 stehende Aufnahme 12 an einer in eine kreiszylindrische Führung 13 einschiebbaren Hülse 14 in einem am oberen Ende der Hülse 14 vorgesehenen Befestigungsflansch 15. Die kreiszylindrische Führung 13 ist dabei so an die Hülse 14 angepaßt, daß der Reibschluß zwischen der kreiszylindrische Führung 13 und der Hülse 14 größer ist als der Reibschluß zwischen der Aufnahme 12 in dem Befestigungsflansch 15 und den Zuläufen 3, 4. Bei dem in Fig. 2 dargestellten Ausführungsbeispiel einer Sanitärarmatur ist der Befestigungsflansch 15 derart ausgebildet, daß die Zuläufe 3, 4 aus dem Stand der Technik bekannter Sanitärarmaturen im eingeschobenen Zustand in Reibschluß mit der Aufnahme 12 stehen. Hierdurch ergibt sich die Möglichkeit, auch die Armaturenkörper aus dem Stand der Technik bekannter Sanitärarmaturen nur durch Austausch des Befestigungselementes 7 erfindungsgemäß weiterzubilden, so daß auch diese Sanitärarmaturen aus dem Befestigungselement 7 herausgehoben und zur Seite gelegt werden können, und somit kein Hindernis beispielsweise im Schwenkbereich eines Fensters mehr darstellen.

Wird hingegen der Armaturenkörper 2 über den Befestigungsflansch 15 mit der Hülse 14 dauerhaft verbunden, so wird das Verbindungsmittel durch die zylindrische Führung 13 und die in die zylindrische Führung 13 einschiebbare Hülse 14 gebildet, die im eingesteckten Zustand reibschlüssig miteinander verbunden sind.

In Fig. 2 ist weiter zu erkennen, daß die Hülse 14 zumindest auf einer Seite eine Ausnehmung 16 aufweist. Diese Ausnehmung 16 ist vorzugsweise auch auf der gegenüberliegenden Seite der Hülse 14 vorgesehen. Die Ausnehmung 16 wirkt zusammen mit hier nicht dargestellten Vorsprüngen in der Führung 13 als Verdrehsicherungselement.

In dem in Fig. 2 dargestellten Ausführungsbeispiel einer Sanitärarmatur ist die Einschublänge der Hülse 14 etwa doppelt so groß wie der Durchmesser der zylindrischen Führung 13. Durch diese Maßnahme ist in Kombination mit einem vorhandenen Reibschluß zwischen Führung 13 und Hülse 14 eine hohe Sicherheit gegen das unbeabsichtigte Ausheben der Hülse 14 aus der Führung 13 gewährleistet.

Die Zuläufe 3, 4 sind bei dem in der Zeichnung dargestellten Ausführungsbeispiel einer erfindungsgemäßen Sanitärarmatur 1 dauerhaft mit dem Armaturenkörper 2 verbunden und als flexible Schläuche ausgebildet. Entsprechend müssen die Zuläufe 3, 4 eine überschüssige Länge aufweisen, die das Ausheben der Sanitärarmatur 1 und das zur Seite legen ermöglichen. Da die Zuläufe 3, 4 bildenden flexiblen Schläuche in der Regel mit einem Drahtgeflecht ummantelt sind, sind diese trotz ihrer Flexibilität gut gegen äußere Beschädigungen geschützt.

Schließlich bleibt zu erwähnen, daß der Flansch 8 des Befestigungselementes 7 und der Befestigungsflansch 15 der Hülse 14 korrespondierend zueinander teilweise abgeschrägt sind, um eine möglichst gute Abdichtung gegen Spritzwasser zwischen dem Befestigungselement 7 und dem Befestigungsflansch 15 zu gewährleisten. Zusätzlich kann über die aus der Arbeitsplatte 11 herausragenden Flanschenden noch eine in Fig. 2 gestrichelt angedeutete kegelstumpfförmige Rosette 17 zur Verbesserung der Abdichtung und auch der Optik geschoben werden. Die kegelstumpfförmige Rosette 17 kann dabei über den Befestigungsflansch 15 hinausragen und mit ihrem oberen Ende direkt am Armaturenkörper 2 der Sanitärarmatur 1 anliegen. Auch durch diese Ausgestaltung der kegelstumpfförmigen Rosette 17 läßt sich die Stärke des Reibschlusses zwischen dem Befestigungselement 7 und dem Armaturenkörper 2 nochmals vergrößern. Zwischen der Mutter 10 und der Arbeitsplatte 11 ist außerdem noch eine Unterlegscheibe bzw. Rosette 17 zum Schutz der Arbeitsplatte 11 vorgesehen.

## Patentansprüche

1. Sanitärarmatur (1) mit einem zumindest einen Zulaufkanal und einen Ausströrnkanal aufweisenden, insbesondere zylindrischen Armaturenkörper (2), mindestens einem die Verbindung zum Leitungsnetz herstellenden, mit dem Zulaufkanal strömungstechnisch verbundenen Zulauf (3, 4), einem strömungstechnisch an den Ausströmkanal angeschlossenen Auslaufarm (5), mindestens einem der Einstellung der Strömungsmenge und/oder Strömungstemperatur dienenden Betätigungselement (6), und einem zur Befestigung an einer Unterlage dienenden Befestigungselement (7), wobei das Befestigungselement (7) mit der Unterlage dauerhaft verbunden ist, **dadurch gekennzeichnet, daß** das Befestigungselement (7) als Verbindungsmittel mindestens eine mit dem Zulauf (3, 4) im verbundenen Zustand in Reibschluß stehende Aufnahme (12) aufweist, so daß der Armaturenkörper (2) mit dem Befestigungselement (7) über die Aufnahme (12) für den Benutzer einfach lösbar verbunden ist.

2. Sanitärarmatur (1) mit einem zumindest einen Zulaufkanal und einen Ausströmkanal aufweisenden, insbesondere zylindrischen Armaturenkörper (2), mindestens einem die Verbindung zum Leitungsnetz herstellenden, mit dem Zulaufkanal strömungstechnisch verbundenen Zulauf (3, 4), einem strömungstechnisch an den Ausströmkanal angeschlossenen Auslaufarm (5), mindestens einem der Einstellung der Strömungsmenge und/oder Strömungstemperatur dienenden Betätigungselement (6), und einem zur Befestigung an einer Unterlage dienenden Befestigungselement (7), wobei das Befestigungselement (7) mit der Unterlage dauerhaft verbunden ist und eine zylindrische Führung (13) aufweist und wobei am Armaturenkörper (2) eine an die zylindrische Führung (13) angepaßte und in diese einschiebbare Hülse (14) vorgesehen ist, insbesondere nach Anspruch 1, **dadurch gekennzeichnet, daß** sich die Verbindung des Armaturenkörpers (2) mit dem Befestigungselement (7) ausschließlich über einen Reibschluß der Hülse (14) und der Führung (13) ergibt, so daß die Hülse (14) im eingesteckten Zustand im Reibschluß mit der Führung (13) steht und der Armaturenkörper (2) mit dem Befestigungselement (7) für den Benutzer einfach lösbar verbunden ist.

3. Sanitärarmatur nach Anspruch 2, **dadurch gekennzeichnet, daß** der Reibschluß zwischen der Führung (13) und der Hülse (14) größer ist als der Reibschluß zwischen der Aufnahme (12) und den Zuläufen (3, 4).

4. Sanitärarmatur nach einem der Ansprüche 1 bis 3, **dadurch gekennzeichnet, daß** der Zulauf (3, 4) und die Aufnahme (12) verdrehsicher ausgebildet sind.

5. Sanitärarmatur (1) nach Anspruch 4, **dadurch gekennzeichnet, daß** in der zylindrischen Führung (13) und/oder an der Hülse (14) ein Verdrehsicherungselement angeordnet ist.

6. Sanitärarmatur (1) nach Anspruch 5, **dadurch gekennzeichnet, daß** das Verdrehsicherungselement als Vorsprung in der zylindrischen Führung (13) und zugehörige Ausnehmung (16) in der Hülse (14) ausgebildet ist.

7. Sanitärarmatur (1) nach Anspruch 4, **dadurch gekennzeichnet, daß** zur Verdrehsicherung die zylindrische Führung (13) einen im Radius variablen - insbesondere elliptischen - Querschnitt und die Hülse (14) einen entsprechend angepaßten Querschnitt aufweist.

8. Sanitärarmatur (1) nach einem der Ansprüche 2 bis 7, **dadurch gekennzeichnet, daß** die Einschublänge der Hülse (14) etwa dem doppelten Durchmesser der zylindrischen Führung (13) entspricht.

9. Sanitärarmatur (1) nach einem der Ansprüche 1 und 3 bis 8, **dadurch gekennzeichnet, daß** zwischen der zylindrischen Führung (13) und der Hülse (14) ein axial wirkendes Rastelement angeordnet ist.

10. Sanitärarmatur (1) nach einem der Ansprüche 1 bis 9, **dadurch gekennzeichnet, daß** der Zulauf (3, 4) dauerhaft mit dem Armaturenkörper (2) verbunden ist und als flexibler Schlauch ausgebildet ist.

## Claims

1. A sanitary tapware (1) with an in particular cylindrical valve body (2) having at least one inflow channel and one outflow channel, at least one inlet (3, 4) that establishes a connection to the line network and a fluidic link with the inlet channel, a discharge arm (5) fluidically linked with the outflow channel, at least one actuator (6) used to set the flow quantity and/or flow temperature, and a fastening element (7) used for attachment to a substrate, wherein the fastening element (7) is permanently connected with the substrate, **characterized in that** the fastening element (7) has at least one receptacle (12) frictionally engaged with the inlet (3, 4) in the connected state as the fastening means, so that the valve body (2) is secured with the fastening element (7) via the receptacle (12) in a way that the user can easily detach it.

2. The sanitary tapware (1) with an in particular cylindrical valve body (2) having at least one inflow channel and one outflow channel, at least one inlet (3, 4) that establishes a connection to the line network and a fluidic link with the inlet channel, a discharge arm (5) fluidically linked with the outflow channel, at least one actuator (6) used to set the flow quantity and/or flow temperature, and a fastening element (7) used for attachment to a substrate, wherein the fastening element (7) is permanently connected with the substrate, and has a cylindrical guide (13), and wherein a sleeve (14) tailored to and insertable into the cylindrical guide (13) is provided on the valve body (2), **characterized in that** the valve body (2) is connected with the fastening element (7) exclusively via a frictional engagement between the sleeve (14) and guide (13), so that the sleeve (14) is frictionally engaged with the guide (13) in the inserted state, and the valve body (2) is connected with the fastening element (7) in such a way that the operator can easily detach it.

3. The sanitary tapware according to claim 2, **characterized in that** the frictional engagement between the guide (13) and sleeve (14) exceeds the frictional engagement between the receptacle (12) and inlets (3, 4).

4. The sanitary tapware according to one of claims 1 to 3, **characterized in that** the inlet (3, 4) and receptacle (12) are secured against rotation.

5. The sanitary tapware (1) according to claim 4, **characterized in that** an anti-rotation safeguard is arranged in the cylindrical guide (13) and/or on the sleeve (14).

6. The sanitary tapware (1) according to claim 5, **characterized in that** the anti-rotation safeguard is designed as a projection in the cylindrical guide (13) and accompanying recess (16) in the sleeve (14).

7. The sanitary tapware (1) according to claim 4, **characterized in that** the cylindrical guide (13) has a cross-section with a varying - in particular elliptical - radius to provide an anti-rotation safeguard, and the sleeve (14) is provided with an appropriately adjusted cross-section.

8. The sanitary tapware (1) according one of claims 2 to 7, **characterized in that** the insertion length of the sleeve (14) is roughly double the diameter of the cylindrical guide (13).

9. The sanitary tapware (1) according one of claims 1 and 3 to 8, **characterized in that** an axially acting latching element is arranged between the cylindrical guide (13) and the sleeve (14).

10. The sanitary tapware (1) according one of claims 1 to 9, **characterized in that** the inlet (3, 4) is permanently connected with the valve body (2), and designed as a flexible hose.

## Revendications

1. Robinetterie sanitaire (1) avec en particulier un corps de robinetterie (2) cylindrique possédant au moins un canal d'amenée et un canal d'écoulement, au moins une amenée (3, 4), laquelle assure le raccordement au réseau d'alimentation en eau et est raccordée selon la technique des fluides avec le canal d'amenée, un bec d'écoulement (5) raccordé, selon la technique des fluides, au canal d'écoulement, au moins un élément de commande (6), pour le réglage du débit et de la température, et un élément de fixation (7) pour la fixation sur un support, l'élément de fixation (7) étant fixé durablement au support, **caractérisée en ce que** l'élément de fixation (7), en tant que moyen de raccordement, possède au moins un logement (12) vertical en position raccordée par friction avec la conduite d'alimentation (3, 4), de telle sorte que le corps de robinetterie (2) avec l'élément de fixation (7) sont raccordés de façon facilement dissociable par l'utilisateur par l'intermédiaire du logement (12).

2. Robinetterie sanitaire (1) avec en particulier un corps de robinetterie (2) cylindrique possédant au moins un canal d'amenée et un canal d'écoulement, au moins une conduite d'alimentation (3, 4), laquelle assure le raccordement au réseau d'alimentation en eau et est raccordée, selon la technique des fluides, avec le canal d'amenée, un bec d'écoulement (5) raccordé selon la technique des fluides au canal d'écoulement, au moins un élément de commande (6), pour le réglage du débit et de la température, et un élément de fixation (7) pour la fixation sur un support, l'élément de fixation (7) étant fixé durablement au support et possédant une glissière cylindrique (13), et où est prévu au niveau du corps de robinetterie (2) un manchon (14) insérable dans la glissière cylindrique (13), particulièrement selon la revendication 1, **caractérisée en ce que** le raccordement du corps de robinetterie (2) avec l'élément de fixation (7) est réalisé exclusivement par l'intermédiaire de la friction du manchon (14) et de la glissière (13), de telle sorte que le manchon (14) soit en position insérée par friction dans la glissière et que le corps de robinetterie (2) avec l'élément de fixation (7) soit raccordé de façon facilement dissociable pour l'utilisateur.

3. Robinetterie sanitaire selon la revendication 2, **caractérisée en ce que** la friction entre la glissière (13) et le manchon (14) est plus importante que la friction entre le logement (12) et les conduites d'alimentation (3, 4).

4. Robinetterie sanitaire selon l'une des revendications 1 à 3, **caractérisée en ce que** la conduite d'alimentation (3, 4) et le logement (12) sont constitués de façon anti-torsion.

5. Robinetterie sanitaire (1) selon la revendication 4, **caractérisé en ce qu'**un élément anti-torsion est positionné sur la glissière cylindrique (13) et/ou le manchon (14).

6. Robinetterie sanitaire (1) selon la revendication 5, **caractérisé en ce que** l'élément anti-torsion est structuré en tant qu'épaulement dans la glissière cylindrique (13) et le creux (16) correspondant dans le manchon (14).

7. Robinetterie sanitaire (1) selon la revendication 4, **caractérisé en ce que**, pour la sécurité anti-torsion, la glissière cylindrique (13) possède une section transversale à rayon variable - particulièrement elliptique - et le manchon (14) une section transversale adaptée en conséquence.

8. Robinetterie sanitaire (1) selon l'une des revendications 2 à 7, **caractérisée en ce que** la longueur d'introduction du manchon (14) correspond environ au double du diamètre de la glissière cylindrique (13).

9. Robinetterie sanitaire (1) selon l'une des revendications 1 et 3 à 8, **caractérisée en ce qu'**un élément d'enclenchement axial est positionné entre la glissière cylindrique (13) et le manchon (14).

10. Robinetterie sanitaire (1) selon l'une des revendications 1 à 9, **caractérisée en ce que** la conduite d'alimentation (3, 4) est raccordée durablement avec le corps de robinetterie (2) et structuré comme un tuyau flexible.
